# EUROPÄISCHE PATENTSCHRIFT

(11) **EP 0 695 878 B1**
(45) Veröffentlichungstag und Bekanntmachung des Hinweises auf die Patenterteilung: **01.12.1999**
(21) Anmeldenummer: 95112101.1
(22) Anmeldetag: 01.08.1995
(51) Int. Cl.: F15B 13/01

(54) **Hydraulische Steuervorrichtung**
Hydraulic control system
Dispositif de commande hydraulique

(30) Priorität: 03.08.1994 DE 9412531 U
(43) Veröffentlichungstag der Anmeldung: 07.02.1996
(73) Patentinhaber: HEILMEIER & WEINLEIN Fabrik für Oel-Hydraulik GmbH & Co. KG, D-81673 München (DE)
(72) Erfinder: Brunner, Rudolf, I-85598 Baldham (DE)
(74) Vertreter: Grünecker, Kinkeldey, Stockmair & Schwanhäusser Anwaltssozietät

(56) Entgegenhaltungen:
- EP-A- 0 499 694
- EP-A- 0 503 266
- DE-A- 2 559 029
- DE-A- 3 216 580
- DE-A- 3 234 496
- DE-U- 8 510 560
- US-A- 4 624 445

## Beschreibung

Die Erfindung betrifft eine hydraulische Steuervorrichtung, insbesondere für ein Hebezeug, gemäß dem Oberbegriff des Anspruchs 1. Eine solche Vorrichtung ist aus EP-A-503 266 bekannt.

Bei Lasthebemechanismen wie Mobilkränen lassen sich Schwingbewegungen der Last und des die Last bewegenden Hydromotors nicht vermeiden, die zu Druckschwingungen im System und in der Aufsteuerdruckleitung des Lasthalteventils der Steuervorrichtung führen (EP-A1-0 499 694 (Fig. 4) und EP-A1-0 503 266). Wird ferner das Lasthalteventil rasch aufgesteuert, dann entsteht in der Aufsteuerdruckleitung eine erste Druckwelle mit hoher Amplitude, bis der Hydromotor unter der Last losfährt. Dadurch fällt der Druck in der Aufsteuerdruckleitung ab, so daß das Lasthalteventil etwas zusteuert, ehe eine neue Druckwelle entsteht. Es folgen dann weitere allmählich abnehmende Druckwellen. Druckschwingungen sollen jedoch an der Aufsteuerseite des Lasthalteventils so gedämpft werden, daß eine gleichförmige Bewegung des Hydromotors erfolgt. Die Amplituden der Druckschwankungen sind ihrer Größe nach bekannt. Die Dämpfdrossel, die beiden gegensinnig unter bestimmten Betriebszuständen jeweils die Dämpfdrossel umgehenden Rückschlagventile sowie die Beipaßleitung mit ihrer Drosselkombination dämpfen diese Druckschwingungen an der Aufsteuerseite des Lasthalteventils rasch ab. Bei einem lastdruckabhängig arbeitenden Lasthalteventil wirkt der Lastdruck in Öffnungsrichtung am Ventilschließelement. Je größer die Last ist, desto kleiner wird der Aufsteuerdruck für das Lasthalteventil. Der Aufsteuerdruck kann über den Lastbereich mit einer Zehnerpotenz variieren. Über das in Zusteuerrichtung öffnende vorgespannte Rückschlagventil zur Umgehung der Dämpfdrossel und/oder die Dämpfdrossel kann speziell bei hohem Lastdruck der Aufsteuerkolben nicht schnell genug entlastet werden. Es tritt eine gefährliche Nachlaufbewegung des Hydromotors auf. Diese Gefahr herrscht besonders bei kaltem, zähem Druckmittel und hohem oder mittlerem Lastdruck, bei einer Notabschaltung, wie sie z.B. an einer Lastgrenze von außen eingesteuert wird, und beim langsamen Bewegen einer großen Last zu einem bestimmten Punkt mit wenig aufgesteuertem Wegesteuerventil. Das Erfordernis der Dämpfung und die Vorgabe, auch große Lasten punktgenau anhalten zu können, stehen sich im Weg. Bei Mobilkränen, z.B. zum Aufbau von Fertigteilbauwerken sind Bauwerkskomponenten jedoch punktgenau, schwingungsarm und rasch zu positionieren.

Bei einem aus DE 25 59 029 A1 bekannten, als Lastehalteventil nutzbaren Bremsventil wirkt der Lastdruck in Öffnungsrichtung auf das Ventilschließglied ein, was bedeutet, daß der Aufsteuerdruck des Bremsventils mit zunehmendem Lastdruck geringer wird.

Weitere Ventilkonstruktionen für ähnliche Funktionen sind zu entnehmen aus DE-U-85 10 560, DE-A-32 16 580, DE-A-32 34 496 und US-A-46 24 445, wobei in DE-A-3 234 496 in einem vorsteuerseitig gedämpften Vorsteuerschieber in einer direkten Ablaßleitung zum Tank ein druckausgeglichenes Ventilschließelement verwendet wird.

Der Erfindung liegt die Aufgabe zugrunde, eine hydraulische Steuervorrichtung zu schaffen, bei der zwar Druckschwingungen in ihrer Auswirkung auf das Lasthalteventil rasch abgedämpft, jedoch beim gewollten Anhalten der Last Nachlaufbewegungen des Hydromotors auch unter ungünstigen Betriebsbedingungen vermieden werden.

Die gestellte Aufgabe wird mit einer hydraulischen Steuervorrichtung mit der Merkmalskombination gemäß Patentanspruch 1 gelöst.

Überraschenderweise ergibt sich mit der Kombination eines bezüglich des Lastdrucks druckentlasteten Lasthalteventils, bei dem der Aufsteuerdruck unabhängig von der Last ist, und der Dämpfungsvorrichtung ein einwandfreies Arbeiten der Steuervorrichtung. Druckschwingungen klingen an der Aufsteuerseite des Lasthalteventils und auch im Gesamtsystem rasch ab. Nachlaufbewegungen treten bei gewolltem Anhalten der Last auch unter extremen Betriebsbedingungen nicht mehr auf. Es läßt sich das Ansprechverhalten der Dämpfungsvorrichtung genau auf die bekannten Amplituden der Druckschwingungen abstimmen. Trotzdem läßt das Zuhalteventil bei kritischen Betriebszuständen das Druckmittel unter Umgehung der die Zusteuerbewegung dämpfenden Dämpfdrossel abströmen, um das Lasthalteventil bei Bedarf gewollt zuverlässig zuzusteuern, und zwar auch bei einer Notabschaltung des Systems oder bei kaltem Druckmittel. Die vom Lastdruck unbeeinflußte Federbelastung des Ventilschließelementes des Lasthalteventils öffnet dann entweder das nur zum Dämpfen gebrauchte Zuhalteventil direkt oder das Zuhalteventil wird mittels des Kolbens entlastet, um die Last punktgenau anzuhalten. Die Dämpfungsvorrichtung weist sozusagen eine eingebaute Intelligenz auf, die es ihr ermöglicht, zu erkennen, ob gedämpft oder zugesteuert werden muß, um jeweils entsprechend zu reagieren.

Bezüglich des Lastdrucks druckentlastete Lasthalteventile sind zwar bekannt aus DE-A1-32 37 103 und DE-A1-35 09 952. Jedoch hat in diesen Lasthalteventilen der Aufsteuerkolben die gleiche Beaufschlagungsfläche wie das Ventilschließelement, so daß sich nur eine Dämpfungsvorrichtung mit einer in Aufsteuerrichtung umgehbaren Dämpfdrossel verwenden läßt, deren Dämpfwirkung unzureichend ist, und die bei Druckschwingungen, kaltem Druckmittel oder bei einer Notabschaltung das Zusteuern des Lasthalteventils verzögert.

Um beim raschen Ansprechen des Zuhalteventils ein schlagartiges Anhalten der Last zu vermeiden, das erneut Druckschwingungen hervorrufen könnte, ist die Hilfsdämpfdrossel vorgesehen. Sie ist zweckmäßigerweise einstellbar, um eine Feinanpassung an die Betriebsbedingungen zu ermöglichen.

Bei der Ausführungsform gemäß Anspruch 3 wird der am Aufsteuerkolben wirkende Druck bei einer zum Zusteuern des Lasthalteventils vorgenommenen Druckabsenkung in der Aufsteuerdruckleitung über die Umgehungsleitung direkt zum Tank abgebaut, wobei der Kolben des Zuhalteventils nach Art eines Druckfühlers wirkt. Das Zuhalteventil läßt keinen Druckmittelstrom aus der Aufsteuerdruckleitung zum Aufsteuerkolben zu, sondern steuert nur die Entlastung des Aufsteuerkolbens, um die Last punktgenau anzuhalten. Das Zuhalteventil zwingt in der Absperrstellung die Dämpfungsvorrichtung zum Arbeiten. In der Durchgangsstellung bringt es die Dämpfungsvorrichtung im Hinblick auf ein exaktes Zusteuern des Lasthalteventils außer Funktion.

Die Ausführungsform gemäß Anspruch 4 ist baulich einfach und funktionssicher. Die gegenüber der Beaufschlagungsfläche des Schließgliedes größere Beaufschlagungsfläche des Kolbens sorgt dafür, daß das Zuhalteventil auch bei den Druckschwingungen in der Sperrstellung bleibt und die Dämpfungsvorrichtung wie vorgesehen zum Arbeiten zwingt. Das Flächenverhältnis wird im Hinblick auf die bekannte Größe der Amplituden der Druckschwingungen gewählt, um sicherzustellen, daß das Zuhalteventil im wesentlichen nur dann die Umgehungsleitung zum Tank öffnet, wenn der Druckabfall in der Aufsteuerdruckleitung (über das Wegeventil oder bei einer Sicherheitsabschaltung) die zu erfordernde Bedingung eines Anhaltens der Last repräsentiert. Wenn beispielsweise das Lasthalteventil zum Senken der Last aufgesteuert wird, und am Kolben einerseits und am Schließglied andererseits der gleiche Druck herrscht, bleibt das Zuhalteventil dennoch in der Absperrstellung, und auch bei Druckschwankungen mit den vorbestimmten Amplituden. Ist das Lasthalteventil zuzusteuern, dann geht das Zuhalteventil in die Durchgangsstellung. Das Druckmittelvolumen, das durch den Aufsteuerkolben verdrängt wird, gelangt widerstandslos zum Tank, so daß kein störender Stau eintritt. Um den bekannten Bereich der Amplituden der Druckschwingungen so abdecken zu können, daß das Zuhalteventil bei den Druckschwingungen nicht in die Durchgangsstellung gelangt, ist ein Flächenverhältnis von beispielsweise 1:3 zugunsten des Kolbens zweckmäßig.

Gemäß Anspruch 5 reicht ein geringer Öffnungsüberdruck aus, das Lasthalteventil in kritischen Situationen gewollt zuzusteuern.

Mit den Maßnahmen gemäß Anspruch 6 läßt sich die hydraulische Steuervorrichtung sehr feinfühlig an die jeweiligen Einsatzbedingungen des Hebezeugs anpassen. Der Hersteller braucht keine Einstellbarkeit der Federbelastung vorzusehen, sondern wird von vornherein die Federbelastung auf ein optimales Arbeiten der Steuervorrichtung einjustieren. Mit dem gewählten hydraulischen Aufsteuerverhältnis wird die rasche und zügige Aufsteuerung des Lasthalteventils erreicht, ohne mit dem Wegesteuerventil einen extrem hohen Aufsteuerdruck einzustellen. Ferner ergibt sich bei der großen Beaufschlagungsfläche des Aufsteuerkolbens ein für die schnelle Dämpfung der Druckschwingungen günstig großes bewegtes Steuervolumen.

Ein bauliche einfache und kompakte Ausführungsform geht aus Anspruch 7 hervor. Ein Sitzventil nimmt in der Schließstellung auch große Lastdrücke leckagefrei auf. Da die Federbelastung ohne Berücksichtigung des jeweiligen Lastdrucks gewählt ist, ergeben sich ein sauberes Auf- und Zusteuerverhalten mit wirksamer Dämpfung für das Lasthalteventil. Die Mengenregelung des abströmenden Druckmittels erfolgt feinfühlig über die Zumeßbohrungen, da der Schieberkolben mit der Passbohrung und dem Ventilsitz zusammenarbeitet. Der Aufsteuerkolben liegt außerhalb des Strömungsweges des Arbeitsdruckmittels und kooperiert mit dem Schieberkolben, der beim Aufsteuern die Bewegung und Kraft des Aufsteuerkolbens überträgt.

Gemäß Anspruch 8 ist das Ventilschließelement des Lasthalteventils bezüglich des vom Wegesteuerventil eingesteuerten Drucks druckausgeglichen. Mit dem Druckausgleich des Ventilschließelementes bezüglich des Lastdrucks und bezüglich des vom Wegesteuerventil eingesteuerten Drucks ergibt sich für den Aufsteuerkolben ein Aufsteuerdruck, der nur mehr in einem sehr engen Bereich variiert, z.B. abhängig davon, wie weit das Ventilschließelement jeweils vom Ventilsitz abgehoben wird bzw. welche Federcharakteristik die das Ventilschließelement in Schließrichtung beaufschlagende und die Federbelastung erzeugende Feder hat. Eine kleine Variationsbreite des Aufsteuerdrucks ist günstig, weil sich unter allen Betriebsbedingungen leicht beherrschbare Druckverhältnisse ergeben, und der Einfluß der Dämpfungsvorrichtung genau vorbestimmbar ist. Die Entlastung zum Tank vermeidet ggfs. störende Einflüsse eines Staudrucks auf die Zusteuerfunktion des Lasthalteventils.

Gemäß Anspruch 9 wird eine saubere Regelung des abströmenden Druckmittels erreicht, wenn die unterschiedlich großen Zumeßbohrungen im Kolbenschieber hubabhängig freigegeben werden und einen exakt vorbestimmten Verlauf der Vergrößerung der Durchflußfläche bestimmen.

Eine baulich einfache, und kompakte Ausführungsform geht aus Anspruch 10 hervor. Für das Rückschlagventil wird der in der Gehäusekammer zur Verfügung stehende Raum benutzt. Im Einsatz ist genügend Platz für großzügig bemessene Durchgangsöffnungen, die eine verlustarme Durchströmung des geöffneten Rückschlagventils gewährleisten. Der Schieberkolben hat eine Zusatzfunktion, weil er zur Führung des Kreisringes in der Gehäusekammer benutzt wird. Es kann auf baulich einfache Weise dem Umstand Rechnung getragen werden, daß das bezüglich des Lastdrucks druckausgeglichene Lasthalteventil keine Schockventil-Funktion ausführen kann. Ein zusätzliches Schockventil umgeht dann bei Bedarf das zugesteuerte Lasthalteventil zum Tank. Die Beipaßleitung und ggfs. die Umgehungsleitung ist an die vom Schockventil zum Tank führende Leitung angeschlossen.

Zusammengefaßt ist das lastdruckausgeglichene Lasthalteventil mit der Dämpfungsvorrichtung, dem hydraulischen Aufsteuerverhältnis und dem geometrischen Flächenverhältnis zwischen dem Aufsteuerkolben und dem Ventilschließelement sowie dem Ansprechverhalten des Zuhalteventils präzis auf die bekannten Druckwerte der Druckschwingungen in der Aufsteuerdruckleitung auslegbar. Aus dem Zusammenspiel der einzelnen Komponenten ergibt sich eine rasche Abdämpfung der Druckschwingungen. Andererseits wird bei gewollter Zusteuerung das Nachlaufen des Hydromotors zuverlässig verhindert.

Anhand der Zeichnung werden eine Ausführungsform des Erfindungsgegenstandes erläutert. Es zeigen:
- Fig. 1: eine Blockschaltbild einer hydraulischen Steuervorrichtung mit einem im Längsschnitt dargestellten Lasthalteventil,
- Fig. 2: einen Teil des Blockschaltbildes von Fig. 1 mit symbolhaft dargestelltem Lastehalteventil, und mehreren Druckabgriffsstellen,
- Fig. 3: eine Druck/Zeit-Diagramm zur Verdeutlichung des Arbeitsverhaltens der Steuervorrichtung gemäß den Fig. 1 und 2, bei einer bestimmten Einstellung,
- Fig. 4: ein Druck/Zeit-Diagramm für die Steuervorrichtung bei optimierter Einstellung,
- Fig. 5: ein Blockschaltbild einer weiteren Ausführungsform, und
- Fig. 6: einen Schnitt einer Detailvariante von Fig. 5.

Eine hydraulische Steuervorrichtung S für einen als doppelt wirkenden Zylinder ausgebildeten Hydromotor Z wird von einer Druckquelle P aus einem Tank T mit Druckmittel versorgt, um im Hydromotor V einen Kolben 1 zu verstellen. Die Steuervorrichtung S enthält ein Wegesteuerventil W, z.B. ein 4/3-Wegesteuerventil mit druckentlasteter Mittelstellung, ein Lasthalteventil L und eine Dämpfungsvorrichtung D. Das Wegesteuerventil W ist über Arbeitsleitungen 4, 5 an Arbeitsräume 3, 4 des Hydromotors V angeschlossen. Die Arbeitsleitung 5 ist in Abschnitte 5a, 5b unterteilt, zwischen denen das Lasthalteventil L eingeordnet ist. Das Lasthalteventil L weist in einem Gehäuse 7 eine Aufsteuerseite 6 auf, an die eine Aufsteuerdruckleitung 8 angeschlossen ist, die von der Arbeitsleitung 4 abzweigt.

Die Dämpfungsvorrichtung D ist in der Aufsteuerdruckleitung 8 zwischen Abschnitten 8a und 8b angeordnet. Sie umfaßt eine, vorzugsweise einstellbare, Dämpfdrossel 9, ein in Strömungsrichtung zur Aufsteuerseite 6 öffnendes Rückschlagventil 10, ein in Strömungrichtung von der Aufsteuerseite 6 zur Arbeitsleitung 4 öffnendes Zuhalteventil Z auf, z.B. ein Rückschlagventil 11, das mit einer Feder 12 vorgespannt ist, und eine zwischen den Abschnitten 8a und 8b von der Aufsteuerdruckleitung 8 zum Tank T abzweigende Beipaßleitung 13. Im Abschnitt 8a ist ein Drosseldurchgang 15 vorgesehen, der mit einem Stördrosseldurchgang 14 in der Beipaßleitung 13 zusammenwirkt. Der Stördrosseldurchgang 14 ist geringfügig größer als der Drosseldurchgang 15 (Flächenverhältnis z.B. 0,6:0,5mm). Vom Abschnitt 5a der Arbeitsleitung 5 zweigt eine Leitung 16 zum Tank ab, in der ein als Schockventil arbeitendes, druckvorgesteuertes Druckbegrenzungsventil 17 enthalten ist. Die Beipaßleitung 13 ist stromab des Druckbegrenzungsventils 17 an die Leitung 16 angeschlossen.

Im Lasthalteventil L ist eine Federkammer 18 durch einen Ventilsitz 20 mit einer Gehäusekammer 19 verbunden. An die Federkammer 18 ist der Leitungsabschnitt 5b angeschlossen, an die Gehäusekammer 19 hingegen der Leitungsabschnitt 5a. Ein in der Federkammer 18 angeordnetes Ventilschließelement C mit einer kegeligen oder kugeligen Sitzfläche 21 arbeitet mit dem Ventilsitz 20 zusammen. Dieser befindet sich in einem Einsatz 27, der mittels eines Federgehäuses 45 herausnehmbar festgelegt ist. Das Ventilschließelement C wird von einer Feder 44 in Schließrichtung auf den Ventilsitz 20 beaufschlagt. Teil des Ventilschließelementes C ist ein hohler Schieberkolben 22, der in einer Passbohrung 26 des Einsatzes 27 verschiebbar geführt und mit seinem freien, eine Gehäusekammerwand 31 abgedichtet durchsetzenden Ende 23 in eine Auf steuerkammer 32 ragt. Im Schieberkolben 22 sind nahe der Sitzfläche 21 Zumeßbohrungen 24 unterschiedliche Größe angeordnet, derart, daß mehrere kleinere Zumeßbohrungen 24 näher an der Sitzfläche 21 positioniert sind als mehrere größere Zumeßbohrungen 24. Innerhalb der Gehäusekammer 19 sind im Mantel des Kolbenschiebers 22 Durchgänge 25 eingeformt.

In der Gehäusekammer 19 ist ein in Strömungsrichtung von der Federkammer 18 in die Gehäusekammer 19 öffnendes Rückschlagventil R enthalten. Dieses besteht aus mehreren Durchgängen 28 und einer kreisringförmigen Scheibe 29, die auf dem Schieberkolben 22 geführt ist und von einer Feder 30 in Schließrichtung beaufschlagt wird.

In der Aufsteuerkammer 32 ist ein Aufsteuerkolben 35 abgedichtet verschieblich geführt, der mit dem freien Ende 23 des Schieberkolbens 22 zusammenarbeitet. Ein Teil der Aufsteuerkammer 32 ist entweder über einen Kanal 33 mit der Federkammer 18 oder über einen Kanal 33' mit dem Tank verbunden. Der untere, durch einen Stopfen 36 verschlossene Teil der Aufsteuerkammer 32, ist über einen Kanal 34 mit der Aufsteuerseite 6 und dem Abschnitt 8b der Aufsteuerdruckleitung 8 verbunden.

Das Ventilschließelement C ist sowohl bezüglich des in der Gehäusekammer 19 herrschenden Lastdrucks des Arbeitsraums 2 druckausgeglichen, weil der Lastdruck radial am Außenumfang des Schieberkolbens 22 wirkt, als auch über den Kanal 33 bezüglich des in der Federkammer 18 herrschenden Drucks, bzw. über den Kanal 33' zum Tank T.

In Fig. 1 steht der Hydromotor V. Der Lastdruck im Arbeitsraum 3 wird vom Rückschlagventil R, vom durch die Feder 44 auf den Ventilsitz 20 gedrückten Ventilschließelement C und vom Druckbegrenzungsventil 17 aufgenommen. Ist der Kolben 1 zu heben (s. auch Fig. 2), dann wird das Wegesteuerventil W in die rechte Stellung umgeschaltet. Die Arbeitsleitung 5 ist mit der Druckquelle P verbunden, während die Arbeitsleitung 4 mit dem Tank T verbunden ist. Der Druck hebt den Kreisring 29 von den Durchgängen 28 ab, das Druckmittel strömt im wesentlichen ungedrosselt zum Arbeitsraum 3. Der Kolben 1 wird gehoben. Druckmittel wird aus dem Arbeitsraum 2 über die Arbeitsleitung 4 und das Wegesteuerventil W in den Tank T gedrückt. Zum Anhalten des Kolbens 1 wird das Wegesteuerventil W in die Mittelstellung verstellt.

Ist der Kolben 1 unter einer Last V abzusenken, dann wird das Wegesteuerventil W in die linke Stellung geschaltet, in der die Arbeitsleitung 4 mit der Druckquelle und die Arbeitsleitung 5 mit dem Tank verbunden ist. Das Rückschlagventil R sperrt. Aus dem in die Arbeitsleitung 4 gespeisten Druck wird in der Aufsteuerdruckleitung 8 ein Aufsteuerdruck abgeleitet, der den Aufsteuerkolben 35 hebt und über den Kolbenschieber 22 die Sitzfläche 21 vom Ventilsitz 20 gegen die Federbelastung der Feder 44 abhebt. Von den Zumeßöffnungen 24 überfahren einige den Ventilsitz 20. Das Druckmittel strömt durch die Durchgänge 25 und die freigelegten Zumeßöffnungen 24 in die Federkammer 18 und über den Abschnitt 5b der Arbeitsleitung 5 zum Tank.

Um den Kolben 1 mit der Last V anzuhalten, wird das Wegesteuerventil W in die dargestellte Mittelstellung zurückgestellt. Der Auf steuerdruck am Aufsteuerkolben 35 wird über die Dämpfdrossel 9 abgebaut, sofern die Druckdifferenz der Dämpfdrossel 9 unterhalb der Vorspannkraft der Feder 12 bleibt. Die Feder 44 drückt die Sitzfläche 21 auf den Ventilsitz 20, so daß der Kolben 1 angehalten und der Lastdruck gehalten wird. Übersteigt beim Zusteuern die Druckdifferenz über die Dämpfdrossel 9 die Vorspannung der Feder 12, dann öffnet das Rückschlagventil 11 in Strömungsrichtung zur Beipaßleitung 13 und der Arbeitsleitung 4, damit das Lasthalteventil L ordnungsgemäß zusteuert.

Überschreitet der Lastdruck einen voreingestellten, kritischen Wert, dann öffnet bei gesperrtem Rückschlagventil R und auf dem Ventilsitz 20 aufsitzender Sitzfläche 21 das Druckbegrenzungsventil 17, bis der kritische Druckwert abgebaut ist (Schockventilfunktion).

Beim Aufsteuern des Lasthalteventils strömt permanent Druckmittel über die Beipaßleitung 13 zum Tank T. Im Zusammenspiel zwischen dem Drosseldurchgang 15, dem Stördrosseldurchgang 14 in der Beipaßleitung, der Dämpfdrossel 9 und den beiden Rückschlagventilen 10, 11 werden Druckschwingungen in der Aufsteuerdruckleitung 8 so abgedämpft, daß sie an der Aufsteuerseite 6 kaum oder gar nicht wirksam werden. Zwischen der Arbeitsleitung 4 und der Aufsteuerseite 6 liegt z.B. ein hydraulisches Aufsteuerverhältnis von ca. 1:3 vor, und zwar aufgrund des Drosseldurchgangs 15 und des Stördrosseldurchgangs 14. Die Beaufschlagungsfläche B des Aufsteuerkolbens 35 ist ein Mehrfaches der Beaufschlagungsfläche A des Ventilschließelementes C. Beispielsweise liegt hier ein geometrisches Flächenverhältnis von ca. 9:1 vor. Dies bedeutet, daß dank des großen Aufsteuerkolbens 35 auch bei relativ kleinem Hub des Ventilschließelementes C eine beträchtliche Steuerdruckmittelmenge in der Aufsteuerdruckleitung 8 bewegt wird, was für die Dämpfung wichtig ist.

Die durch die Feder 12 aufgebrachte Vorspannung des Rückschlagventils 11 ist kleiner als der durch die Federbelastung der Feder 44 am Aufsteuerkolben 35 erzeugbare Druck, und zwar um einen Wert von ca. 2 bis 15 bar, vorzugsweise bei etwa 3 bar.

Das Rückschlagventil 11 kann beispielsweise öffnen bei kaltem und zähem Druckmittel, falls bei einer Druckabsenkung im Abschnitt 8a die Druckdifferenz über die Dämpfdrossel 9 die Vorspannung der Feder 12 übersteigt, ferner bei einer sogenannten Notabschaltung, bei der trotz voll geöffneten Wegesteuerventils W der Druck im Abschnitt 8a schlagartig fällt und gegebenenfalls auch bei Druckschwankungen, wie sie sich typischerweise bei Bewegungsaufnahme des Kolbens 1 in Senkrichtung unter einer Last in der Aufsteuerdruckleitung 8 und im gesamten System ergeben.

Zur Verdeutlichung des Verhaltens der Steuervorrichtung unter Druckschwankungen ist auf die Fig. 2, 3 und 4 verwiesen. In Fig. 2 ist die Steuervorrichtung als Blockschaltbild dargestellt, wobei der Hydromotor V mit einer Last V₁ belastet ist. An Schnittstellen 37, 38 und 39 werden die Drücke beim Einsteuern einer Bewegung des Kolbens in Fig. 2 nach links abgegriffen, die im Druck/Zeit- Diagramm der Fig. 3 und 4 gezeigt sind. An der Schnittstelle 37 wird der stangenseitige Druck pₛₜₐ in der Arbeitsleitung 4 abgegriffen. An der Schnittstelle 38 wird der zwischen dem Drosseldurchgang 15 und der Dämpfdrossel 9 herrschende Steuerdruck p_{d} abgegriffen. An der Schnittstelle 39 wird schließlich der am Aufsteuerkolben 35 wirksame Aufsteuerdruck pₛₜₖ abgegriffen.

Im Diagramm der Fig. 3 ist als ausgezogene Kurve der Verlauf des stangenseitigen Drucks pₛₜₐ über der Zeit gezeigt. Die obenliegende Strich-Punkt-Punkt-Strich-Kurve verdeutlicht Schwankungen des Lastdrucks und der Last V₁. Die gestrichelte Kurve repräsentiert den Verlauf des Steuerdrucks p_{d}. Die strichpunktierte Kurve verdeutlicht schließlich den Verlauf des Aufsteuerdrucks pₛₜₖ bei einer Einstellung der Feder 12 auf eine Vorspannung von 15 bar.

Beim vollen Öffnen des Wegesteuerventils W steigt der Druck pₛₜₐ zunächst steil bis auf ca. 80 bar, um innerhalb ca. 2 Sek. wieder bis auf ca. 22 bar abzufallen. An diese erste Amplitude schließen sich innerhalb ca. 4 Sek. weitere schwächere Druckwellen, zunächst bis ca. 52 bar mit einem Abfall bis auf 45 bar, dann erneut bis auf ca. 62 bar mit einem Abfall bis auf 30 bar, an. Dank des mit dem Stördrosseldurchgang 14 in der Beipaßleitung 13 kooperierenden Drosseldurchgangs 15 in der Aufsteuerdruckleitung 18 werden diese Druckwellen an der Schnittstelle 38 bereits deutlich gedämpft und gemindert wirksam. Der Steuerdruck p_{d} steigt nämlich innerhalb ca. einer halben Sekunde steil bis auf 32 bar, um dann innerhalb von ca. 2 Sek. auf 10 bar abzufallen. An diese erste Amplitude schließen sich weitere, kleinere Amplituden zunächst bis auf 20 bar und dann bis auf 25 bar an, die deutlich gegenüber der Kurve pₛₜₐ gedämpft ausklingen. Der Aufsteuerdruck pₛₜₖ folgt dem Steuerdruck pd zunächst bis ca. 32 bar. Das Lasthalteventil wird aufgesteuert. Der Kolben 1 beginnt seine Bewegung. Bei der Bewegungsaufnahme bricht der stangenseitige Druck pₛₜₐ zusammen, und auch der Steuerdruck p_{d} fällt dadurch ab. Die Dämpfdrossel 9 wird wirksam, während das Rückschlagventil 11 durch die Feder 12 geschlossen bleibt. Bis zu einem Bereich 40 fällt der Aufsteuerdruck pₛₜₖ durch die Einflußnahme der Dämpfdrossel 9 sanft ab.

Im Bereich 40 übersteigt die Druckdifferenz über die Dämpfdrossel 9 die Vorspannung der Feder 12. Zwischen dem Bereich 40 und dem Bereich 41 der strichpunktierten Kurve des Aufsteuerdrucks pₛₜₖ öffnet das Rückschlagventil 11, der Aufsteuerdruck pₛₜₖ fällt auf ca. 23 bar. Im Bereich 41 schließt das Rückschlagventil 11, so daß nur die Dämpfdrossel 9 wirkt und den Aufsteuerdruck pₛₜₖ bis zum Bereich 42 leicht abfallen läßt. Ab dem Bereich 42 gibt es einen neuerlichen Anstieg des Aufsteuerdrucks pₛₜₖ von ca. 20 bar bis auf 25 bar im Bereich 43, weil der Steuerdruck p_{d} ebenfalls bis auf ca. 25 bar ansteigt. Ab dem Bereich 43 sinkt der Aufsteuerdruck pₛₜₖ nur mehr geringfügig.

Beim Vergleich des stangenseitigen Drucks pₛₜₐ mit dem Steuerdruck p_{d} (strichlierte Kurve) und dem Aufsteuerdruck pₛₜₖ (strichpunktierte Kurve) ist erkennbar, daß Druckschwankungen am Aufsteuerkolben stark gedämpft wirksam werden, so daß das Lasthalteventil die Senkbewegung der Last V sauber steuert. Die Schwankungen des Lastdrucks V nehmen von anfangs ca. 20 bar relativ gleichförmig ab. Bei der Schwingungsdämpfung arbeitet das Rückschlagventil 11 mit. Seine Vorspannung (in Fig. 3 15 bar) ist nicht nur kleiner eingestellt als die von der Feder 44 am Aufsteuerkolben 35 erzeugbare Kraft, sondern auch kleiner als die Druckdifferenz (ca. 20 bar) der ersten Druckschwingungsamplitude des Steuerdrucks p_{d}.

Im Diagramm der Fig. 4 ist ein optimiertes Arbeitsverhalten der Steuervorrichtung mit auf ca. 25 bar vorgespannten Rückschlagventil 11 dargestellt. Da die Vorspannung des Rückschlagventils 11 größer ist als die Druckdifferenz der ersten Amplitude des Steuerdrucks p_{d}, spricht das Rückschlagventil 11 nicht an. Es dämpft die Dämpfdrossel 9 den Verlauf des Aufsteuerdrucks pₛₜₖ ab Aufsteuern des Lasthalteventils. Der stangenseitige Druck pₛₜₐ und der Steuerdruck p_{d} schwanken annähernd wie in Fig. 3. Der Verlauf des Aufsteuerdrucks pₛₜₖ (strichpunktiert) ist ideal, so daß die Druckschwankungen das Aufsteuern des Lasthalteventils nicht beeinflussen. Auch die Lastdruckschwankungen V₁ klingen in Fig. 4 rascher ab als in Fig. 3. Die Vorspannung des Rückschlagventils 11 gemäß Fig. 4 ist jedoch geringer als der durch die Federbelastung der Feder 44 mit dem Aufsteuerkolben 35 erzeugbare Druck, damit die Feder 44 das Lasthalteventil auch bei kritischen Betriebsbedingungen (kaltes und zähes Druckmittel, Notabschaltung und dgl.), bei denen die Dämpfdrossel 9 alleine überfordert wäre, so zusteuert, daß ein Nachlaufen des Hydromotors V unter Last ausge- schlossen ist.

Da der Lastdruck keinen Einfluß auf das Auf- und Zusteuern des Lasthalteventils L hat, läßt sich die Federbelastung der Feder 44 auf die Vorspannung des Rückschlagventils 11 bzw. umgekehrt in Kenntnis des Verlaufes der Druckschwankungen des Steuerdrucks p_{d} sehr genau einstellen, um eine optimale Abdämpfung einerseits und trotzdem das zuverlässige Zusteuern des Lasthalteventils andererseits zu gewährleisten. Dazu kommt, daß das hydraulische Aufsteuerverhältnis mittels der Drosseldurchgänge 15 und 14 und das geometrische Flächenverhältnis zwischen dem Aufsteuerkolben 35 und dem Ventilschließelement C ebenfalls im Hinblick auf eine optimale Dämpfung von Druckschwingungen und auf das Auf- und Zusteuern des Lasthalteventils wählbar sind. Durch die Trennung zwischen dem Ventilschließelement C und dem Aufsteuerkolben 35 ergeben sich bauliche Vereinfachungen. Ferner kann der Aufsteuerkolben 35 so groß sein, daß sich im Hinblick auf die Dämpfung eine große Steuerdruckmittelmenge in der Aufsteuerleitung 8 bewegt, und daß das Lasthalteventil trotzdem mit moderatem Druck in der Arbeitsleitung 4 aufsteuerbar ist.

Bei den gezeigten Ausführungsformen ist jeweils nur ein Lasthalteventil in einer Arbeitsleitung vorgesehen. Es ist aber möglich, in beiden Arbeitsleitungen ein Lasthalteventil mit einer Dämpfungsvorrichtung vorzusehen.

Das Diagramm der Fig. 4 gilt auch für die Ausführungsform der Steuervorrichtung gemäß den Fig. 5 und 6, bei der als Zuhalteventil Z ein Ablaßventil 11' vorgesehen ist, das bei dem in Fig. 4 gezeigten Senkvorgang nicht zum Ansprechen kommt, sondern in einer Sperrstellung gehalten wird, und zwar mittels des Druckes pd.

Das Zuhalteventil Z, 11' der Fig. 5 sitzt in einer Umgehungsleitung 44' von der Aufsteuerseite 6 bzw. dem Leitungsabschnitt 8b zum Tank T. Der Detailaufbau dieses Zuhalteventils Z ist in Fig. 6 gezeigt. Der weitere Aufbau der Steuervorrichtung entspricht der von Fig. 1 bzw. 2.

Das Zuhalteventil 11' weist in einem Gehäuse 45 eine Kammer 47 auf, in der in einer Buchse 48 ein Kolben 50 verschiebbar und abgedichtet geführt ist. Der Kolben 50 hat eine Beaufschlagungsfläche Y, auf der der Druck der Aufsteuerdruckleitung 8 (Leitungsabschnitt 8a) oder der Beipaßleitung 13 lastet. Die andere Seite des Kolbens 50 und der Kammer 47 ist über einen Ventilsitz 51 mit der Aufsteuerseite 6 bzw. dem Leitungsabschnitt 8b und gleichzeitig mit der Umgehungsleitung 44' zum Tank verbunden. Dem Ventilsitz 51 ist ein als Kugel ausgebildetes Schließglied 52 zugeordnet, dessen dem Druck am Aufsteuerkolben 35 ausgesetzte Beaufschlagungsfläche mit X angedeutet ist. Das Schließglied 52 ist mittels des Kolbens 50 in der in Fig. 6 gezeigten Sperrstellung des Zuhalteventils Z gegen den Ventilsitz 51 preßbar, und wird in der nicht gezeigten Durchgangsstellung vom Druck auf der Beaufschlagungsfläche X vom Ventilsitz 51 abgehoben. Die Beaufschlagungsfläche Y ist ein Mehrfaches der Beaufschlagungsfläche X, so daß die Absperrstellung des Zuhalteventils aufrechterhalten bleibt, selbst wenn die Drücke auf den beiden Beaufschlagungsflächen X, Y gleich sind. Beispielsweise beträgt das Flächenverhältnis Y : X ca. 3 : 1, was bedeutet, daß der Druck in der Aufsteuerdruckleitung 8a bis auf ein Drittel des Drucks im Leitungsabschnitt 8b abfallen kann, ohne daß die Absperrstellung aufgegeben wird. Sinkt hingegen der Druck im Leitungsabschnitt 8a weiter, dann wird die Absperrstellung aufgegeben und die Durchgangsstellung eingestellt, in der das Druckmittel von der Aufsteuerseite 6 praktisch ohne Widerstand über die Umgehungsleitung 44' zum Tank abströmt. Dem Zuhalteventil Z ist zweckmäßigerweise eine Hilfsdämpfdrossel 46 vorgeschaltet, um ein schlagartiges Anhalten der Last zu vermeiden, wenn das Zuhalteventil Z bei schlagartigem Druckabbau im Leitungsabschnitt 8a (z.B. bei einer Sicherheitsabschaltung) schlagartig aus der Absperr- in die Durchgangsstellung geht.

Gemäß Fig. 5 wird der Kolben 50 mit dem in der Beipaßleitung 13 zwischen den Drosselstellen 15 und 14 herrschenden Druck beaufschlagt, also dem im Leitungsabschnitt 8a stromab des Drosseldurchganges herrschenden Druck. Im Diagramm der Fig. 4 würde das Zuhalteventil Z der Fig. 5 und 6 erst dann in die Durchgangsstellung umgeschaltet (bei einem Flächenverhältnis Y : X von 3 : 1), wenn der Druck p_{d} nach zwei Sekunden unter 10 bar abgesenkt würde, d.h. auf einen Wert, auf den der Druck p_{d} unter den Druckschwingungen im System nicht absinkt. Deshalb bleibt das Zuhalteventil Z gemäß den Fig. 5 und 6 während der Druckschwankungen in der Absperrstellung, um die Dämpfungsvorrichtung D wie gewünscht zur Wirkung kommen zu lassen. Hingegen wird bei einer bewußten starken Druckabsenkung oder vollständigen Entlastung der Aufsteuerdruckleitung 8, über das Wegesteuerventil oder bei einer Sicherheitsabschaltung, in die Durchgangsstellung gezwungen, in der der Aufsteuerkolben 35 durch die Feder 44 in die Stellung gedrückt wird, in der das Lasthalteventil L zugesteuert ist und die Last hält.

## Patentansprüche

1. Hydraulische Steuervorrichtung (S) für einen aus einer Druckquelle (P) über ein Wegesteuerventil (W) doppelseitig beaufschlagbaren Hydromotor (V), insbesondere in einem Hebezeug, mit einem in zumindest einer Arbeitsleitung (5) zum Hydromotor (V) angeordneten, in Zuströmrichtung zum Hydromotor (V) durch ein Rückschlagventil (R) umgehbaren, in Rückströmrichtung gegen Federbelastung aus einer Aufsteuerdruckleitung (8) hydraulisch aufsteuerbaren Lasthalteventil (L), und mit einer in der Aufsteuerdruckleitung (8) angeordneten Dämpfungsvorrichtung (D), die eine in Aufsteuer-Strömungsrichtung durch ein Rückschlagventil (10) und in Zusteuerströmungsrichtung mittels eines druckabhängig zu öffnenden Zuhalteventils (Z, 11, 11') umgehbare Dämpfdrossel (9) und eine permanent druckmittelablassende, von der Aufsteuerdruckleitung (8) abzweigende Beipaßleitung (13) aufweist, in der ein mit einem in der Aufsteuerdruckleitung (8) vorgesehenen Drosseldurchgang (15) zusammenwirkender, gegenüber dem Drosseldurchgang (15) größerer Stördrosseldurchgang (14) enthalten ist, wobei das Zuhalteventil (Z, 11, 11') ein in Öffnungsrichtung vom Aufsteuerdruck des Lasthalteventils (L) beaufschlagtes Schließglied aufweist, das in Schließrichtung zumindest mit dem Druck in der Aufsteuerdruckleitung (8, 8a) belastbar ist, **dadurch gekennzeichnet**, daß das Lasthalteventil (L) einen zum Abheben eines mit einem Ventilsitz (20) zusammenarbeitenden Ventilschließelements (C) vorgesehenen Aufsteuerkolben (35) aufweist, der in Abheberichtung des Ventilschließelementes auf seiner gegenüber der Fläche (A) des Ventilsitzes (20) größeren Beaufschlagungsfläche (B) aus der Aufsteuerdruckleitung (8) druckbeaufschlagbar und zum Zusteuern des Lasthalteventils unter der Federbelastung des Ventilschließelements (C) druckentlastbar ist, daß das Ventilschließelement (C) im Lasthalteventil (L) bezüglich des Rückströmdrucks vom Hydromotor (V) druckausgeglichen ist, und daß das Schließglied des Zuhalteventils (Z, 11, 11') in Schließrichtung zusätzlich entweder mit einem den Druck in der Aufsteuerdruckleitung (8, 8a) übersetzenden Kolben (50) oder durch eine Vorspannfeder (12) belastbar ist, deren Vorspannung kleiner ist als der durch die Federbelastung über das hinsichtlich des Rückströmdrucks druckausgeglichene Ventilschließelement (C) am Aufsteuerkolben (35) erzeugbare Druck.

2. Steuervorrichtung nach Anspruch 1, **dadurch gekennzeichnet**, daß zwischen dem Aufsteuerkolben (35) und dem Schließglied des Zuhalteventils (Z, 11, 11') parallel zur Dämpfdrossel (9) eine Hilfsdämpfdrossel (46) vorgesehen ist.

3. Steuervorrichtung nach Anspruch 1, **dadurch gekennzeichnet**, daß das Zuhalteventil (Z, 11') in einer vom Aufsteuerkolben (35) zum Tank (T) verlaufenden Umgehungsleitung (44') angeordnet und mittels des auf die Differenz zwischen dem Druck am Aufsteuerkolben (35) und dem am Schließglied (52) wirkenden Druck in der Aufsteuerdruckleitung (8, 8a) bzw. der Beipaßleitung (13) ansprechenden Kolbens (50) zwischen einer Absperrstellung und einer Durchgangsstellung umschaltbar ist.

4. Steuervorrichtung nach Anspruch 3, **dadurch gekennzeichnet**, daß das Zuhalteventil (Z, 11') eine Kammer (47) für den Kolben (50), das auf dem Aufsteuerkolben (35) zugewandten Seite des Kolbens (50) liegende Schließglied (52) und einen Ventilsitz (51) für das Schließglied (52) aufweist, die zwischen dem Ventilsitz (51) und dem Kolben (50) an den Tank (T) angeschlossen ist, daß die dem Schließglied (52) abgewandte Beaufschlagungsfläche (Y) des Kolbens (50) aus der Aufsteuerdruckleitung (8, 8a) bzw. der Beipaßleitung (13) beaufschlagbar ist, und daß die Beaufschlagungsfläche (Y) des Kolbens (50) größer ist als die Beaufschlagungsfläche (X) des auf dem Ventilsitz (51) aufliegenden Schließgliedes (52), vorzugsweise um ein Mehrfaches.

5. Steuervorrichtung nach Anspruch 1, **dadurch gekennzeichnet**, daß die Federbelastung (44) des Ventilschließelementes (C) so viel stärker ist als die Vorspannfeder (12), daß mit der Federbelastung über das Ventilschließelement (C) und den vom Ventilschließelement (C) getrennten Aufsteuerkolben (35) im Zuhalteventil (Z, 11) ein Öffnungsüberdruck zwischen 1,0 und 10,0 bar, vorzugsweise zwischen 2,0 bis 5,0 bar, erzeugbar ist.

6. Steuervorrichtung nach den Ansprüchen 1 und 5, **dadurch gekennzeichnet**, daß der Stördrosseldurchgang(14) mit dem Drosseldurchgang (15) ein hydraulisches Aufsteuerverhältnis von ca. 2:1 bis ca. 4:1, vorzugsweise von ca. 3:1 (in der Arbeitsleitung herrschender Druck zum am Aufsteuerkolben (35) wirksamen Druck) herstellt, und daß das geometrische Flächenverhältnis (A:B) zwischen dem Ventilsitz (20) des Ventilschließelements (C) und der Beaufschlagungsfläche des Aufsteuerkolbens (35) bei ca. 1:6,5 bis 1:10,0, vorzugsweise bei ca. 1:8 bis 1:9, liegt.

7. Steuervorrichtung nach Anspruch 1, **dadurch gekennzeichnet**, daß der Ventilsitz (20) im Lasthalteventil (L) an der einer an das Wegeventil (W) angeschlossenen Federkammer (18) zugewandten Mündung einer zylindrischen Passbohrung (26) angeordnet ist, daß das Ventilschließelement (C) eine kegelige oder kugelige Sitzfläche (21) und im Anschluß an die Sitzfläche (21) einen hohlen Schieberkolben (22) aufweist, der mit kontinuierlichem Außendurchmesser in einem Gleitsitz in der Passbohrung (26) geführt ist und eine mit einem Arbeitsraum (3) des Hydromotors (Z) verbundene Gehäusekammer (19) sowie eine der Passbohrung (26) abgewandte Gehäusekammerwand (31) durchsetzt, die eine den Aufsteuerkolben (35) enthaltende Aufsteuerkammer (32) von der Gehäusekammer (19) trennt, und daß im Mantel des Schieberkolbens (22) angrenzend an die Sitzfläche (21) mehrere Zumeßbohrungen (24) und wenigstens eine in der Gehäusekammer (19) liegende Auslaßöffnung (25) vorgesehen sind.

8. Steuervorrichtung nach Anspruch 7, **dadurch gekennzeichnet**, daß die an die Aufsteuerdruckleitung (8) angeschlossene Aufsteuerkammer (32) an der Eintrittsseite des Schieberkolbenendes (23) durch einen Kanal (33, 33') zur Federkammer (18) oder zum Tank (T) druckentlastet ist.

9. Steuervorrichtung nach Anspruch 7, **dadurch gekennzeichnet**, daß die Zumeßbohrungen (24) im Mantel des Schieberkolbens (22) unterschiedliche Größen aufweisen, und daß kleinere Zumeßbohrungen näher an der Sitzfläche (21) liegen als größere Zumeßbohrungen.

10. Steuervorrichtung nach wenigstens einem der Ansprüche 1 und 7 bis 9, **dadurch gekennzeichnet**, daß die Passbohrung (26) mittig und axial in einem im Gehäuse (7) des Lasthalteventils (2) herausnehmbar angeordneten Einsatz (27) angeordnet ist, daß der Einsatz (27) außermittige Durchgänge (28) aufweist, und daß an der dem Ventilsitz (20) abgewandten Seite des Einsatzes (27) ein federbelasteter Kreisring (29) auf dem Schieberkolben (22) verschiebbar geführt ist, der mit den Durchgängen (28) das Rückschlagventil (R) bildet.

## Claims

1. Hydraulic control device (S) for a hydraulic motor (V) capable of being loaded on two sides from a pressure source (P) via a directional control valve (W), in particular in a lifting appliance, with a load-holding valve (L) which is arranged in at least one working line (5) to the hydraulic motor (V) and is capable of being bypassed by means of a non-return valve (R) in the inflow direction to the hydraulic motor (V) and is openable hydraulically in the return-flow direction, counter to spring load, from an opening-pressure line (8), and with a damping device (D) which is arranged in the opening-pressure line (8) and which has a damping throttle (9) capable of being bypassed in the opening flow direction by means of a non-return valve (10) and in the closing flow direction by means of a keeping-closed valve (Z, 11, 11') to be opened in a pressure-dependent manner and has a bypass line (13) which permanently discharges pressure medium and branches off from the opening-pressure line (8) and which contains a malfunction throttle passage (14) which cooperates with a throttle passage (15) provided in the opening-pressure line (8) and which is larger than the throttle passage (15), the keeping-closed valve (Z, 11, 11') having a closing member which is loaded in the opening direction by the opening pressure of the load-holding valve (L) and which is capable of being loaded in the closing direction at least with the pressure in the opening-pressure line (8, 8a), characterized in that the load-holding valve (L) has an opening piston (35) which is provided for lifting off a valve-closing element (C) cooperating with a valve seat (20) and which can be loaded with pressure from the opening-pressure line (8) in the lift-off direction of the valve-closing element on the opening-piston loading surface (B), larger than the surface (A) of the valve seat (20), and which is capable of being relieved of pressure, under the spring load of the valve-closing element (C), in order to close the load-holding valve, in that the valve-closing element (C) in the load-holding valve (L) is pressure-equalized with respect to the return-flow pressure by the hydraulic motor (V), and in that the closing member of the keeping-closed valve (Z, 11, 11') is capable of additionally being loaded in the closing direction either by a piston (50) transmitting the pressure in the opening-pressure line (8, 8a) or by a prestressing spring (12), the prestress of which is lower than the pressure capable of being generated on the opening piston (35) by the spring load via the valve-closing element (C) pressure-equalized with respect to the return-flow pressure.

2. Control device according to Claim 1, characterized in that an auxiliary damping throttle (46) is provided, parallel to the damping throttle (9), between the opening piston (35) and the closing member of the keeping-closed valve (Z, 11, 11').

3. Control device according to Claim 1, characterized in that the keeping-closed valve (Z, 11') is arranged in a bypass line (44') running from the opening piston (35) to the tank (T) and is capable of being changed over between a shut-off position and a passage position by means of the piston (50) responding to the difference between the pressure on the opening piston (35) and the pressure acting on the closing member (52) and prevailing in the opening-pressure line (8, 8a) or the bypass line (13).

4. Control device according to Claim 3, characterized in that the keeping-closed valve (Z, 11') has a chamber (47) for the piston (50), the closing member (52) located on that side of the piston (50) which faces the opening piston (35), and a valve seat (51) for the closing member (52), the said chamber being connected to the tank (T) between the valve seat (51) and the piston (50), in that the loading surface (Y) of the piston (50), the said loading surface facing away from the closing member (52), is capable of being loaded from the opening-pressure line (8, 8a) or the bypass line (13), and in that the loading surface (Y) of the piston (50) is larger, preferably by a multiple, than the loading surface (X) of the closing member (52) resting on the valve seat (51).

5. Control device according to Claim 1, characterized in that the spring load (44) of the valve-closing element (C) is so much greater than the prestressing spring (12) that an opening overpressure of between 1.0 and 10.0 bar, preferably between 2.0 and 5.0 bar, is capable of being generated in the keeping-closed valve (Z, 11) by means of the spring load via the valve-closing element (C) and the opening piston (35) which is separated from the valve-closing element (C).

6. Control device according to Claims 1 and 5, characterized in that the malfunction throttle passage (14) together with the throttle passage (15) produces a hydraulic opening ratio of approximately 2:1 to approximately 4:1, preferably of approximately 3:1 (the pressure prevailing in the working line to the pressure effective on the opening piston (35), and in that the geometric surface ratio (A:B) between the valve seat (20) of the valve-closing element (C) and the loading surface of the opening piston (35) is approximately 1:6.5 to 1:10.0, preferably approximately 1:8 to 1:9.

7. Control device according to Claim 1, characterized in that the valve seat (20) in the load-holding valve (L) is arranged at the mouth of a cylindrical locating bore (26), the said mouth facing a spring chamber (18) connected to the directional valve (W), in that the valve-closing element (C) has a conical or spherical seat surface (21) and, after the seat surface (21), a hollow slide piston (22) which is guided with a continuous outside diameter in a sliding fit in the locating bore (26) and which passes through a housing chamber (19) connected to a working space (3) of the hydraulic motor (Z) and through a housing-chamber wall (31) which faces away from the locating bore (26) and which separates from the housing chamber (19) an opening chamber (32) containing the opening piston (35), and in that a plurality of metering bores (24) and at least one outlet orifice (25) located in the housing chamber (19) are provided, adjacent to the seat surface (21), in the casing of the slide piston (22).

8. Control device according to Claim 7, characterized in that the opening chamber (32) connected to the opening-pressure line (8) is relieved of pressure to the spring chamber (18) or to the tank (T) on the entry side of the slide-piston end (23) by means of a duct (33, 33').

9. Control device according to Claim 7, characterized in that the metering bores (24) in the casing of the slide piston (22) have different sizes, and in that smaller metering bores are located nearer to the seat surface (21) than larger metering bores.

10. Control device according to at least one of Claims 1 and 7 to 9, characterized in that the locating bore (26) is arranged centrally and axially in an insert (27) arranged removably- in the housing (7) of the load-holding valve (2), in that the insert (27) has eccentric passages (28), and in that a spring-loaded circular ring (29), which forms with the passages (28) the non-return valve (R), is displacebly guided on the slide piston (22) on that side of the insert (27) which faces away from the valve seat (20).

## Revendications

1. Dispositif de commande hydraulique (S) pour un hydromoteur (V), en particulier dans un engin de levage, pouvant être alimenté de deux côtés à partir d'une source de pression (P) par l'intermédiaire d'une soupape de distribution (W), ayant une soupape de retenue de charge (L) montée dans au moins une conduite de travail (5) menant à l'hydromoteur (V), pouvant être contournée dans le sens d'afflux vers l'hydromoteur (V) par une soupape antiretour (R) et pouvant être ouverte hydrauliquement dans le sens de reflux contre la charge d'un ressort à partir d'une conduite de pression d'ouverture (8), et ayant un dispositif d'amortissement (D) monté dans la conduite de pression d'ouverture (8), lequel dispositif d'amortissement présente un étranglement d'amortissement (9) contournable dans le sens d'écoulement d'ouverture par une soupape antiretour (10) et dans le sens d'écoulement de fermeture au moyen d'une soupape de verrouillage (Z, 11, 11') s'ouvrant en fonction de la pression et une conduite de dérivation (13) bifurquant de la conduite de pression d'ouverture (8) et déchargeant en permanence du fluide sous pression, laquelle conduite de dérivation contient un passage d'étranglement de perturbation (14) coopérant avec un passage d'étranglement (15) prévu dans la conduite de pression d'ouverture (8) et étant plus grand que le passage d'étranglement (15), la soupape de verrouillage (Z, 11, 11') présentant un organe de fermeture sollicité dans le sens d'ouverture par la pression d'ouverture de la soupape de retenue de charge (L), lequel organe de fermeture peut être sollicité dans le sens de fermeture au moins par la pression régnant dans la conduite de pression d'ouverture (8, 8a), caractérisé en ce que la soupape de retenue de charge (L) présente un piston d'ouverture (35) prévu pour lever un élément de fermeture de soupape (C) coopérant avec un siège de soupape (20), lequel piston d'ouverture peut être alimenté en pression à partir de la conduite de pression d'ouverture (8) dans le sens de levage de l'élément de fermeture de soupape (C) sur sa surface d'admission (B) plus grande que la surface (A) du siège de soupape (20) et être détendu pour la fermeture de la soupape de retenue de charge sous la charge de ressort de l'élément de fermeture de soupape (C), en ce que l'élément de fermeture de soupape (C) dans la soupape de retenue de charge (L) est équilibré en pression relativement à la pression de reflux de l'hydromoteur (V), et en ce que l'organe de fermeture de la soupape de verrouillage (Z, 11, 11') peut être sollicité dans le sens de fermeture en plus par un piston (50) transmettant la pression dans la conduite de pression d'ouverture (8, 8a) ou par un ressort de précontrainte (12), dont la précontrainte est inférieure à la pression pouvant être produite au niveau du piston d'ouverture (35) par la charge de ressort par l'intermédiaire de l'élément de fermeture de soupape (C) équilibré en pression relativement à la pression de reflux.

2. Dispositif de commande selon la revendication 1, **caractérisé en ce qu'**il est prévu entre le piston d'ouverture (35) et l'organe de fermeture de la soupape de verrouillage (Z, 11, 11'), parallèlement à l'étranglement d'amortissement (9), un étranglement d'amortissement auxiliaire (46).

3. Dispositif de commande selon la revendication 1, **caractérisé en ce que** la soupape de verrouillage (Z, 11') est montée dans une conduite de contournement (44') allant du piston d'ouverture (35) au réservoir (T) et peut être commutée entre une position de fermeture et une position de passage au moyen du piston (50) réagissant à la différence entre la pression régnant au niveau du piston d'ouverture (35) et la pression agissant sur l'organe de fermeture (52) dans la conduite de pression d'ouverture (8, 8a) ou la conduite de dérivation (13).

4. Dispositif de commande selon la revendication 3, **caractérisé en ce que** la soupape de verrouillage (Z, 11') présente une chambre (47) pour le piston (50), l'organe de fermeture (52) situé sur le côté du piston (50) tourné vers le piston d'ouverture (35) et un siège de soupape (51) pour l'organe de fermeture (52), qui est raccordé au réservoir (T) entre le siège de soupape (51) et le piston (50), en ce que la surface d'admission (Y) du piston (50) détournée de l'organe de fermeture (52) peut être sollicitée à partir de la conduite de pression d'ouverture (8, 8a) ou de la conduite de dérivation (13), et en ce que la surface d'admission (Y) du piston (50) est supérieure à la surface d'admission (X) de l'organe de fermeture (52) reposant sur le siège de soupape (51), de préférence d'un multiple.

5. Dispositif de commande selon la revendication 1, **caractérisé en ce que** la charge de ressort (44) de l'élément de fermeture de soupape (C) est supérieure au ressort de précontrainte (12), de telle manière qu'il soit possible de produire dans la soupape de verrouillage (Z, 11) avec la charge de ressort sur l'élément de fermeture de soupape (C) et sur le piston d'ouverture (35) séparé de l'élément de fermeture de soupape (C) une surpression d'ouverture entre 1,0 et 10,0 bar, de préférence entre 2,0 et 5,0 bar.

6. Dispositif de commande selon les revendications 1 et 5, **caractérisé en ce que** le passage d'étranglement de perturbation (14) établit avec le passage d'étranglement (15) un rapport d'ouverture hydraulique compris entre 2 : 1 et 4 : 1 environ, de préférence d'environ 3 : 1 (pression régnant dans la conduite de travail rapportée à la pression agissant sur le piston d'ouverture (35), et en ce que le rapport géométrique de surface (A : B) entre le siège de soupape (20) de l'élément de fermeture de soupape (C) et la surface d'admission du piston d'ouverture (35) est compris entre 1 : 6,5 et 1 : 10,0 environ, de préférence entre 1 : 8 et 1 : 9 environ.

7. Dispositif de commande selon la revendication 1, **caractérisé en ce que** le siège de soupape (20) dans la soupape de retenue de charge (L) est monté à l'embouchure d'un trou d'ajustage cylindrique (26) tournée vers une chambre de ressort (18) raccordée à la soupape de distribution (W), en ce que l'élément de fermeture de soupape (C) présente une surface de siège (21) conique ou sphérique et, rattaché à la surface de siège (21), un piston à curseur (22) creux, qui est guidé avec un diamètre extérieur continu dans un ajustement glissant dans le trou d'ajustement (26) et traverse une chambre d'enveloppe (19) reliée à un espace de travail (3) de l'hydromoteur (Z) ainsi qu'une paroi de chambre d'enveloppe (31) détournée du trou d'ajustement (26), laquelle paroi de chambre d'enveloppe sépare une chambre d'ouverture (32) contenant le piston d'ouverture (35) de la chambre d'enveloppe (19), et en ce qu'il est prévu dans la chemise du piston à curseur (22) de manière adjacente à la surface de siège (21) plusieurs trous de dosage (24) et au moins une ouverture d'échappement (25) située dans la chambre d'enveloppe (19).

8. Dispositif de commande selon la revendication 7, **caractérisé en ce que** la chambre d'ouverture (32) raccordée à la conduite de pression d'ouverture (8) est sollicitée en pression sur le côté entrée de l'extrémité de piston à curseur (23) par un canal (33, 33') menant à la chambre de ressort (18) ou au réservoir (T).

9. Dispositif de commande selon la revendication 7, **caractérisé en ce que** les trous de dosage (24) dans la chemise du piston à curseur (22) présentent des grandeurs différentes, et en ce que des trous de dosage plus petits sont situés plus près de la surface de siège (21) que les trous de dosage plus grands.

10. Dispositif de commande selon au moins l'une des revendications 1 et 7 à 9, **caractérisé en ce que** le trou d'ajustage (26) est disposé de manière centrale et axiale dans un élément (27) monté de manière amovible dans l'enveloppe (7) de la soupape de retenue de charge (2), en ce que l'élément (27) présente des passages (28) excentrés, et en ce que sur le côté de l'élément (27) détourné du siège de soupape (20) une couronne (29) à ressort est guidée de manière coulissante sur le piston à curseur (22), laquelle couronne forme avec les passages (28) la soupape antiretour (R).
